# EUROPÄISCHE PATENTSCHRIFT

(11) **EP 0 331 972 B1**
(45) Veröffentlichungstag und Bekanntmachung des Hinweises auf die Patenterteilung: **02.10.1991**
(21) Anmeldenummer: 89103041.3
(22) Anmeldetag: 22.02.1989
(51) Int. Cl.: B65D 5/24

(54) **Faltbehälter**
Folding container
Boîte pliante

(30) Priorität: 08.03.1988 DE 3807443
(43) Veröffentlichungstag der Anmeldung: 13.09.1989
(73) Patentinhaber: UNILEVER N.V., 3013 AL Rotterdam (NL); UNILEVER PLC, London EC4P 4BQ (GB)
(72) Erfinder: Detzel, Josef, D-8960 Kempten (DE); Schrägle, Walter, D-8960 Kempten (DE); Kraus, Rudolf, D-8959 Osterreinen (DE)
(74) Vertreter: Hutzelmann, Gerhard

(56) Entgegenhaltungen:
- FR-A- 778 456
- US-A- 1 506 084
- US-A- 3 040 956

## Beschreibung

Die Erfindung bezieht sich auf einen Faltbehälter aus einem einteiligen Kartonzuschnitt mit einem Boden und vier daran angelenkten Seitenwänden, wobei jeweils zwei zueinander benachbarte Seitenwände untereinander durch jeweils zwei faltbar angeordnete Zwickel-Abschnitte verbunden sind, von denen jeweils einer mit einem angeformten Lappen versehen ist, der nach dem Hochfalten der Seitenwände in Schnittlinien in einer der beiden benachbarten Seitenwände eingreift.

Ein derartiger Faltbehälter ist aus der FR-A-778456 bekannt, wobei allerdings das Einfädeln der Lappen in die entsprechende Schnittlinie sehr kompliziert ist.

Der Erfindung liegt die Aufgabe zugrunde, einen Faltbehälter der eingangs genannten Art zu schaffen, der einfach und unkompliziert aufzurichten ist und trotzdem nicht unbeabsichtigt zusammenklappen kann.

Diese Aufgabe wird erfindungsgemäß dadurch gelöst, daß jeweils zwei ständig im Abstand von einander angeordnete Schnittlinien vorgesehen sind, die in ihrem Mittelabschnitt auf einander zu verlaufen, und daß der Lappen in seinem Mittelabschnitt eine etwas größere Breite aufweist als in seinen Endabschnitten und mit diesem Mittelabschnitt hinter die von den beiden Schnittlinien abgegrenzten Seitenwandabschnitte greift.

Durch diese Ausgestaltung ist ein einfaches Eindrücken der Lappen in die zugehörigen Schnittlinien möglich, ohne daß es eines umständlichen Einfädelns bedarf. Die Lappen erhalten dabei einen sehr guten Halt, wodurch der Faltbehälter sehr stabil ist.

Das Eindrücken des jeweiligen Lappen in die Schnittlinien wird noch weiter erleichtert, wenn erfindungsgemäß im Bereich der Lappen in den Seitenwänden weitere Einschnitte vorgesehen sind, welche zusammen mit den ersten Schnittlinien ein im wesentlichen doppel-T-förmiges Schnittmuster ergeben.

Sehr vorteilhaft ist es auch, wenn erfindungsgemäß der Lappen mit einer parallel zu seiner Anlenklinie am Zwickel-Abschnitt verlaufenden Faltlinie versehen ist.

Mit dieser Ausgestaltung kann der Lappen einfach auf die Schnittlinien-Anordnung aufgelegt und durch leichten Druck eingedrückt werden.

In der Zeichnung ist die Erfindung anhand eines Ausführungsbeispiels veranschaulicht. Dabei zeigen:

- Fig. 1: einen flachliegenden Kartonzuschnitt und
- Fig. 2: eine schaubildliche Darstellung eines aus dem Zuschnitt nach Fig. 1 aufgerichteten Faltbehälters.

Mit 1 ist in Fig. 1 ein Kartonzuschnitt bezeichnet, der einen Boden 2 und ― an diesem angelenkt ― vier Seitenwände 3, 4, 5 und 6 aufweist. Zwischen den Seitenwänden sind jeweils zwei Zwickel-Abschnitte 7, 8 angeordnet, die über Faltlinien 9, 10 mit den Seitenwänden und über eine Faltlinie 11 untereinander verbunden sind.

Der an der Seitenwand 4 bzw. 6 angelenkte Zwickel-Abschnitt 7 entspricht in seiner Länge der Höhe dieser Seitenwand, während der Zwickel-Abschnitt 8 kürzer ist. In den dadurch freigelassenen Raum ragt ein Lappen 12 hinein, der an den Zwickel-Abschnitt 7 angeformt und mit einer Faltlinie 13 versehen ist.

In den beiden Seitenwänden 3 und 5 sind zwei etwa doppel-T-förmige Schnittmuster 14 vorgesehen, die aus zwei etwa parallel verlaufenden Schnittlinien 15 und 16 sowie einem diese verbindenden Einschnitt 17 gebildet sind.

Die Seitenwand 4 ist an ihrem freien Rand mit zwei Kerben 18, 19 versehen, von denen zwei Aufreißlinien 20, 21 zur Anlenklinie der Seitenwand 4 am Boden 2 verlaufen. Dadurch ist ein Abschnitt 24 von der Seitenwand abgeteilt, der entlang der beiden Aufreißlinien ablösbar ist.

In Fig. 2 ist aus dem Kartonzuschnitt ein Faltbehälter 22 aufgerichtet, in dem die Seitenwände 3, 4, 5 und 6 hochgefaltet sind. Die beiden Zwickel-Abschnitte sind um die Faltlinie 10 aufeinandergefaltet, wodurch nur der außenliegende Abschnitt 7 sichtbar ist. Der an diesem Abschnitt 7 angeformte Lappen 12 ist im Bereich der beiden Schnittlinien 15 und 16 hinter die Seitenwand 3 bzw. 5 eingeschoben, wobei ― wie bei der Seitenwand 5 sichtbar ― nur zwei sehr kleine Abschnitte des Lappens 12 ins Innere des Faltbehälters 22 ragen.

Aufgrund der Form der Schnittlinien 15, 16 sowie der Verbreiterung des Lappens 12 ist damit trotzdem ein ausreichender Halt des Lappens gewährleistet.

## Patentansprüche

1. Faltbehälter aus einem einteiligen Kartonzuschnitt (1) mit einem Boden (2) und vier daran angelenkten Seitenwänden (3, 4, 5, 6), wobei jeweils zwei zueinander benachbarte Seitenwände untereinander durch jeweils zwei faltbar angeordnete Zwickel-Abschnitte (7, 8) verbunden sind, von denen jeweils einer mit einem angeformten Lappen (12) versehen ist, der nach dem Hochfalten der Seitenwände in Schnittlinien (15, 16) in einer der beiden benachbarten Seitenwände (3, 5) eingreift, **dadurch gekennzeichnet,** daß jeweils zwei ständig im Abstand von einander angeordnete Schnittlinien (15, 16) vorgesehen sind, die in ihrem Mittelabschnitt auf einander zu verlaufen, und daß der Lappen (12) in seinem Mittelabschnitt eine etwas größere Breite aufweist als in seinen Endabschnitten und mit diesem Mittelabschnitt hinter die von den beiden Schnittlinien (15, 16) abgegrenzten Seitenwandabschnitte greift.

2. Faltbehälter nach Anspruch 1, **dadurch gekennzeichnet,** daß im Bereich der Lappen (12) in den Seitenwänden (3, 5) weitere Einschnitte (17) vorgesehen sind, welche zusammen mit den ersten Schnittlinien (15, 16) ein im wesentlichen doppel-T-förmiges Schnittmuster (14) ergeben.

3. Faltbehälter nach Anspruch 1 oder 2, **dadurch gekennzeichnet,** daß der Lappen (12) mit einer parallel zu seiner Anlenklinie (10, 5) am Zwickel-Abschnitt (7) verlaufenden Faltlinie (13) versehen ist.

## Claims

1. Folded container made from a single-piece board blank (1), with a base (2) to which four side panels (3, 4, 5, 6) are hinged, each pair of adjacent side panels being connected by a pair of gusset sections (7, 8) that are folded into place, one section of which being provided with a tab (12), which engages cut lines (15, 16) in one of the two adjacent side panels (3, 5) once the side panels have been folded upwards, wherein cut lines (15, 16) are provided in pairs constantly located a distance apart, the middle sections of which extend towards each other, and wherein the middle section of the tab (12) is somewhat wider than its end sections and locks behind the side panel sections defined by the two cut lines (15, 16).

2. Folded container according to claim 1, wherein further cuts (17) are provided in the side panels (3, 5) in the area of the tabs (12), which together with the first cut lines (15, 16) represent an essentially double T-shaped cut pattern (14).

3. Folded container according to claim 1 or 2, wherein the tab (12) is provided with a folding line (13) that runs parallel to the line (10, 5) with which it is hinged to the gusset section (7).

## Revendications

1. Boîte pliante formée à partir d'un flan de carton (1) en une seule pièce possédant un fond (2) et quatre parois latérales (3, 4, 5, 6) articulées à ce fond, deux parois latérales mutuellement adjacentes étant reliées l'une à l'autre par deux segments de goussets repliables (7, 8), dont l'un est muni d'une languette (12) venue de matière qui, après le redressement des parois latérales, s'engage dans des lignes de coupe (15, 16) formées dans l'une des deux parois latérales (3, 5) adjacentes, caractérisée en ce qu'il prévu à chaque endroit deux lignes de coupe (15, 16) disposées à distance constante l'une de l'autre et qui convergent l'une vers l'autre dans leur partie centrale et en ce que la languette (12) possède une largeur légèrement plus grande dans sa partie centrale que dans ses parties terminales et qu'elle s'engage par cette partie centrale derrière les parties de la paroi latérale qui sont délimitées par les deux lignes de coupe (15, 16).

2. Boîte pliante selon la revendication 1, caractérisée en ce que, dans la région des languettes (12), sont prévues dans les parois latérales (3, 5) d'autres entailles (17) qui, avec les premières lignes de coupe (15, 16) forment un dessin de coupe (14) qui est sensiblement en forme de double T.

3. Boîte pliante selon la revendication 1 ou 2, caractérisée en ce que la languette (12) est munie d'une ligne de pliage (13) qui s'étend parallèlement à sa ligne d'articulation (10, 5) sur le segment de gousset (7).
